# EUROPÄISCHE PATENTSCHRIFT

(11) **EP 0 442 873 B1**
(45) Veröffentlichungstag und Bekanntmachung des Hinweises auf die Patenterteilung: **18.08.1993**
(21) Anmeldenummer: 89903086.0
(22) Anmeldetag: 17.03.1989
(51) Int. Cl.: F02D 41/14

(54) **VERFAHREN UND VORRICHTUNG ZUR LAMBDAREGELUNG**
A PROCESS AND DEVICE FOR LAMBDA CONTROL
PROCEDE ET DISPOSITIF POUR LE REGLAGE DE LA VALEUR DE LAMBDA

(30) Priorität: 09.11.1988 DE 3837984
(43) Veröffentlichungstag der Anmeldung: 28.08.1991
(73) Patentinhaber: ROBERT BOSCH GMBH, 70442 Stuttgart (DE)
(72) Erfinder: SCHNAIBEL, Eberhard, D-7241 Hemmingen (DE); RAFF, Lothar, D-7141 Hochberg (DE); PLAPP, Günther, D-7024 Filderstadt 1 (DE); PETER, Cornelius, D-7583 Ottersweiher (DE); WESTERDORF, Michael, D-7141 Möglingen (DE)
(86) Internationale Anmeldenummer: DE8900164
(87) Internationale Veröffentlichungsnummer: WO9005240

(56) Entgegenhaltungen:
- US-A- 3 939 654
- US-A- 4 251 989
- US-A- 4 729 219
- US-A- 4 779 414
- Patent Abstracts of Japan, Band 7, Nr. 133 (M-221)(1278), 10. Juni 1983 & JP, A, 5848756 (TOYOTA JIDOSHA KOGYO K.K.) 22. März 1983
- Patent Abstracts of Japan, Band 10, Nr. 227 (M-505)(2283), 7. August 1986 & JP, A, 6161944 (TOYOTA MOTOR CORP.) 29. März 1986

## Beschreibung

Die Erfindung betrifft ein Verfahren und eine Vorrichtung zum Regeln des einer Brennkraftmaschine zuzuführenden Luft/Kraftstoffgemisches mit Hilfe des von einer vor einem Katalysator angeordneten Lambdasonde gemessenen Lambdaistwertes. Die Erfindung betrifft außerdem eine Vorrichtung zum Durchführen eines solchen Verfahrens (vergleiche Ansprüch 1,6, erster Teil, siehe US-A-3 939 654).

### Stand der Technik

Von Brennkraftmaschinen mit Katalysator ist es bekannt, je eine Lambdasonde vor und hinter dem Katalysator anzuordnen. Die vordere mißt einen Lambdaistwert-Vorne und die hintere einen Lambdaistwert-Hinten. Der Lambdaistwert-Vorne wird vom Regel-Lambdasollwert abgezogen, auf den geregelt werden soll. Die derartig gebildete Regelabweichung wird von einem Mittel zur Lambdaregelung in einen Stellwert umgerechnet, der so bemessen ist, daß durch ihn die Regelabweichung beseitigt werden soll. Der Lambdaistwert-Hinten dient dazu, die Katalysatoraktivität zu überwachen.

Es ist bekannt, daß der Lambdaistwert-Hinten weniger schwankt als der Lambdaistwert-Vorne und daß er Genaueres über den tatsächlichen Lambdawert aussagt. Dies, weil der von einer Lambdasonde gemessene Lambdawert nicht nur vom Sauerstoffgehalt des gemessenen Gemisches, sondern auch vom Gehalt an unverbrannten Kohlenwasserstoffen abhängt. Im Katalysator findet eine Restverbrennung und ein Ausgleich von Schwankungen statt, wodurch die hintere Lambdasonde den tatsächlichen Lambdawert des der Brennkraftmaschine Zugeführten Luft/Kraftstoff-Gemisches sehr genau bestimmen kann.

Aufgrund der hohen Genauigkeit des Lambdaistwertes-Hinten ist es wünschenswert, mit Hilfe dieses Istwertes die Regelabweichung zu bilden. Dies kann jedoch nicht zu praktikablen Ergebnissen führen, da zwischen dem Bereitstellen eines Luft/Kraftstoff-Volumens und dem Zeitpunkt, zu dem dieses Volumen, nun als verbranntes Gemisch, am hinteren Katalysator anlangt, eine sehr große Totzeit vergeht. Diese macht eine sinnvolle Regelung unmöglich. Es wäre allerdings möglich, einen mit Hilfe des Lambdaistwertes-Hinten durch ein Mittel zur Lambdaregelung gebildeten Stellwert mit einem Stellwert zu korrigieren, der mit Hilfe des Lambdaistwertes-Vorne durch ein zweites, schnelleres Mittel zur Lambdaregelung gebildet ist. Bei einer solchen Anordnung würden sich jedoch Stabilitätsprobleme ergeben.

Aus der US 3 939 654 ist ein Verfahren zur Regelung der Zusammensetzung des Kraftstoff/Luft-Gemisches für eine Brennkraftmaschine bekannt, die mit einer vor und einer hinter einem Katalysator angeordneten Abgassonde ausgerüstet ist. Das Signal Z2 der hinteren Sonde wird mit einem Sollwert verglichen, die Differenz wird integriert und als Sollwert für einen Vergleich mit dem Signal der vorderen Abgasonde verwendet. Das Vergleichsergebnis wird zur Integral-Regelung der Gemischzusammensetzung verwendet.

Diese Schrift beschränkt sich jedoch auf einen einzigen Lambdasollwert, der dem stöchiometrischen Kraftstoff/Luft-Verhältnis entspricht.

Der Erfindung liegt die Aufgabe zugrunde, ein Verfahren zur Lambdaregelung anzugeben, das stabil arbeitet und es erlaubt, einen gewünschten Lambdasollwert möglichst genau einzustellen. Der Erfindung liegt weiterhin die Aufgabe zugrunde, eine Vorrichtung zum Durchführen eines solchen Verfahrens anzugeben.

### Vorteile der Erfindung

Die Erfindung ist für das Verfahren durch die Merkmale von Anspruch 1 und für die Vorrichtung durch die Merkmale von Anspruch 5 gegeben. Vorteilhafte Weiterbildungen und Ausgestaltungen des Verfahrens sind Gegenstand der Unteransprüche 2 - 4.

Das erfindungsgemäße Verfahren zeichnet sich dadurch aus, daß mit Hilfe des Lambdaistwertes-Hinten und eines Vorgabe-Lambdasollwertes, auf den letztendlich geregelt werden soll, ein Regel-Lambdasollwert gebildet wird, auf den das Mittel zur Lambdaregelung regelt. Der Soll-/Istwert-Vergleich findet somit gegen den zuverlässigen Lambdaistwert-Hinter statt, was ein genaues Einstellen des Lambdawertes auf den tatsächlich gewünschten Vorgabe-Lambdasollwert ermöglicht. Dadurch, daß der Unterschied zwischen Lambdaistwert-Hinten und Vorgabe-Lambdasollwert nicht als Regelabweichung für ein Mittel zur Lambdaregelung verwendet wird, sondern daß die ütliche Regelabweichung zwischen Regel-Lambdasollwert und Lambdaistwert-Vorne durch einen mit Hilfe des Unterschiedswertes gebildeten Integrationswert beeinflußt wird, ergibt sich ein schnelles und dennoch stabiles Regelverhalten.

Eine Vorrichtung zum Durchführen eines solchen Verfahrens weist ein Mittel zur Lambdaregelung, ein Mittel zum Bilden der Differenz zwischen einem Vorgabe-Lambdasollwert und dem Lambdaistwert-Hinten, ein Mittel zum Integrieren der Differenz und ein Mittel zum Bilden des Regel-Lambdasollwertes mit Hilfe des Integrationswertes auf. Die Vorrichtung ist vorzugsweise als entsprechend programmierter Mikrorechner ausgebildet.

### Zeichnung

Die Erfindung wird in folgenden anhand durch Figuren veranschaulichten Ausführungsbeispielen näher erläutert. Es zeigen:
- Fig. 1: ein Funktionsblockschaltbild einer Vorrichtung zur Lambdaregelung auf einen einzigen Vorgabe-Lambdasollwert mit Hilfe zweier Lambdasonden, wie sie prinzipiell aus der US 3 939 654 bekannt ist;
- Fig. 2: ein Teil-Funktionsblockschaltbild betreffend einen Zusammenhang von Funktionsgruppen, der abweichend vom entsprechenden Zusammenhang gemäß Fig. 1 ausgebildet ist, um auf von Betriebspunkt zu Betriebspunkt unterschiedliche Vorgabe-Lambdasollwerte einstellen zu können; und
- Fig. 3: ein Teil-Funktionsblockschaltbild entsprechend dem von Fig. 2, jedoch mit einem zusätzlichen Vordersonden-Lambdasollwert-Kennfeld.

### Beschreibung von Ausführungsbeispielen

Die im folgenden anhand von Fig. 1 erläuterte Vorrichtung zur Lambdaregelung ist an einer Brennkraftmaschine 11 mit Katalysator 12, einer vorderen Lambdasonde 13.v vor dem Katalysator und einer hinteren Lambdasonde 13.h hinter dem Katalysator angeordnet. Sie weist als Funktionsgruppen ein vorderes Subtraktionsmittel 14.v, ein hinteres Subtraktionsmittel 14.h, ein Integrationsmittel 15 und ein Mittel zur Lambdaregelung 16 auf. der Stellwert des Mittels zur Lambdaregelung 16 ist auf ein Multiplikationsmittel 17 geführt, wo er mit einer vorläufigen Einspritzzeit tiv multiplikativ zum Bilden eines Einspritzzeitsignales ti verknüpft wird. Das Einspritzzeitsignal wird einer Einspritzanordnung 18 zugeführt.

Von der hinteren Lambdasonde 13.h wird ein LambdaistwertHinten λ_{Ist-h} gemessen, der im hinteren Subtraktionsmittel 14.h vom tatsächlich gewünschten Lambdawert, dem Vorgabe-Lambdasollwert λ_{Soll-v} abgezogen wird. Die Differenz wird im Integrationsmittel 15 integriert und dient als Regel-Lambdasollwert λ_{Soll-R} für die Regelung im Mittel 16 zur Lambdaregelung. Vom Regel-Lambdasollwert wird im vorderen Subtraktionsmittel 14.v der Lambdaistwert-Vorne λ_{Ist-v} abgezogen, wie er von der vorderen Lambdasonde 13.v gemessen wird. Die so gebildete Regelabweichung wird vom Mittel 16 zur Lambdaregelung in den bereits erwähnten Stellwert, einen Regelfaktor FR, umgerechnet. Dieser Verfahrensablauf führt zum folgenden Regelverhalten.

Es sei angenommen, daß der Vorgabe-Lambdasollwert 1 ist und daß zu einem Zeitpunkt, mit dem die Betrachtung beginnt, von der Einspritzanordnung 18 gerade ein Luft/Kraftstoff-Gemisch bereitgestellt wird, das zum gewünschten Vorgabe-Lambdasollwert von 1 führt. Die Brennkraftmaschine 11 arbeite jedoch in einem Betriebspunkt, in dem ein relativ hoher Prozentsatz an Kohlenwasserstoffen anfallen. Diese Kohlenwasserstoffe im Abgas führen dazu, daß die vordere Lambdasonde 13.v ein fetteres Gemisch anzeigt, als es eigentlich vorhanden ist. Der gemessene Lambdaistwert-Vorne ist z. B. 0,99. Der Lambdaistwert-Hinten, d. h. der tatsächliche Lambdawert, ist dagegen genau 1. Das Integrationsmittel 15 stehe auf dem Wert 1. In diesem Fall ist die Differenz zwischen Vorgabe-Lambdasollwert und Lambdaistwert-Hinten Null, weswegen das Integrationsmittel 15 den eingestellten Integrationswert nicht verändert. Der an das vordere Subtraktionsmittel 14.v gelieferte Regel-Lambdasollwert ist daher 1. Von diesem wird der niedrigere Lambdaistwert-Vorne abgezogen. Aufgrund dieser Regelabweichung sorgt das Mittel 16 zur Lambdaregelung für ein Abmagern des Gemisches. Der Lambdaistwert-Vorne steigt dann in Richtung 1 und der Lambdaistwert-Hinten steigt über 1 an. Der vom hinteren Subtraktionsmittel 14.h gebildete Differenzwert wird dadurch negativ, wodurch der Integrationswert, also der Regel-Lambdasollwert vom Integrationsmittel 15 erniedrigt wird. Hat ein Erniedrigen bis zum Wert 0,99 stattgefunden, liegen folgende Verhältnisse vor. Die Einspritzanordnung 18 sorgt wieder für ein Luft/Kraftstoff-Gemisch mit dem Lambdawert 1. Die vordere Lambdasonde 13.v mißt den Lambdaistwert-Vorne 0,99. Dies entspricht genau dem Regel-Lambdasollwert, weswegen die Lambdaregelung 16 den Stellwert unverändert läßt, so daß die Einspritzanordnung nach wie vor für ein Gemisch mit dem Vorgabe-Lambdawert 1 sorgt. Die hintere Lambdasonde 13.h mißt den Lambdawert 1. Da dieser mit dem Vorgabe-Lambdasollwert übereinstimmt, bleibt der Integrationswert vom Integrationsmittel 15 unverändert auf 0,99 stehen.

Auf diese Art und Weise sorgt die genannte Koppelung von Signalen dafür, daß das Mittel zur Lambdaregelung 16 genau den gewünschten Vorgabe-Lambdasollwert erreicht, obwohl der zur Regelung verwendete Lambdaistwert-Vorne den tatsächlichen Lambdawert falsch mißt. Das Regeln auf den richtigen Wert hin erfolgt jedoch mit verhältnismäßig geringer Geschwindigkeit. Dies, weil wegen der bereits oben genannten Totzeit die Geschwindigkeit, mit der das Integrationsmittel 15 integriert, nicht sehr hoch sein darf. Sie wird z. B. so gewählt, daß das Schwingen des Lambdaistwertes-Hinten um einen Mittelwert etwa mit 1/5 bis 1/10 der Regelschwingung im Regelkreis mit dem Mittel 16 zur Lambdaregelung beträgt.

In Fig. 1 ist noch ein Mittel 21 zur Integrationsfreigabe eingezeichnet, das auf das Integrationsmittel 15 wirkt. Es dient dazu, den Integrationsvorgang zur sperren, wenn Sonderzustände vorliegen, in denen nicht auf einen gewünschten Lambdawert geregelt wird, z. B. im Schubabschaltebetrieb oder im Vollastbetrieb.

In der Praxis wird nicht dauernd auf denselben Lambdawert geregelt, sondern für unterschiedliche Betriebszustände sind unterschiedliche Lambdawerte gewünscht. Insbesondere wird mit zunehmender Last angefettet, um dadurch einem Erhöhen von Stickoxiden im Abgas entgegenzuwirken. Demgemäß wird man bei praktischer Anwendung der Erfindung nicht einen einzigen Vorgabe-Lambdasollwert verwenden, wie in Fig. 1 zum Erläutern des Grundprinzips angenommen, sondern man wird für unterschiedliche Betriebspunkte unterschiedliche Vorgabe-Lambdasollwerte vorgeben. Es ist zweckmäßig, derartige Sollwerte in einem Kennfeld abzulegen, die mit Hilfe von Werten von Betriebsgrößen als Adreßwerte auswertbar sind. Eine Anordnung mit einem solchen Kennfeld ist in Fig. 2 dargestellt.

Die Anordnung gemäß Fig. 2 weist ein Vorgabe-Lambdasollwert-Kennfeld 19 auf, das über Werte der Drehzahl n und einer lastabhängigen Größe L adressierbar ist. Der jeweils ausgelesene Vorgabe-Lambdasollwert λ_{Soll-V} wird wiederum auf das hintere Subtraktionsmittel 14.h gegeben. Gleichzeitig gelangt er auf ein Additionsmittel 20, dem auch der Integrationswert vom Integrationsmittel 15 zugeführt wird. Die übrige Anordnung entspricht im wesentlichen der von Fig. 1. Es fehlt lediglich das Mittel zur Integrationsfreigabe 21. Der Grund hierfür wird weiter unten erläutert.

Der Zweck des Additionsmittels 20 sei anhand eines Beispieles erläutert. Es sei zunächst angenommen, daß dieses Additionsmittel fehle, also der Aufbau gemäß Fig. 1 vorliege, jedoch mit einem Vorgabe-Lambdasollwert-Kennfeld` das Vorgabe-Lambdasollwerte auf das hintere Subtraktionsmittel 14.h gibt. Zunächst sei der ausgegebene Wert 1. Es liegt dann der anhand von Fig. 1 erläuterte Zustand vor, bei dem der Lambdaistwert-Vorne 0,99 ist. Nun ändere sich der Betriebspunkt, was einen neuen Vorgabe-Lambdasollwert von 0,98 zur Folge habe. Der bei diesem Lambdawert gemessene Lambdaistwert-Vorne sei 0,97. Das Integrationsmittel 15 muß dann bei der Ausführungsform gemäß Fig. 1 von 0,99 auf 0,97 integrieren, was einiges an Zeit in Anspruch nimmt. Bei der Ausführungsform gemäß Fig. 2 integriert das Integrationsmittel 15 auf - 0,001, wenn der Vorgabe-Lambdasollwert 1 und der Lambdaistwert-Vorne 0,99 ist. Springt der Vorgabe-Lambdasollwert von 1 auf 0,98, mit einem zugehörigen Lambdaistwert-Vorne von 0,97, wird der neue Wert von 0,98 direkt auf das Additionsmittel 20 gegeben. Der Integrationswert bleibt auf 0,01 stehen. Eine Änderung im Vorgabe-Lambdasollwert greift also unmittelbar auf das Mittel zur Lambdaregelung 16 durch, ohne daß das Integrationsmittel 15 tätig zu werden braucht. Es muß nur dann tätig werden, wenn für den neuen Betriebspunkt eine andere Differenz zwischen Lambdaistwert-Hinten und Lambdaistwert-Vorne besteht als beim Betriebspunkt, der zuvor vorlag.

Selbst wenn die letztgenannte erschwerende Bedingung vorliegt, daß zu unterschiedlichen Betriebspunkten unterschiedliche Differenzen zwischen Lambdaistwert-Hinten und Lambdaistwert-Vorne gehören, kann vermieden werden, daß das Mittel zur Integration 15 bei jedem Betriebspunktsprung eine solche Differenz durch Integration ausgleichen muß. Dies läßt sich durch strukturelle Adaption erzielen. In bezug auf Verfahren für strukturelle Adaption wird auf die DE 36 03 137 A1 (US-Ser.-Nr. 6696) verwiesen. Die Adaptionsmöglichkeit ist in Fig. 2 dadurch angedeutet, daß dem Integrationsmittel 15 Werte von Betriebsgrößen, nämlich Werte der Drehzahl n und Werte einer lastabhängigen Größe L zugeführt werden. Das Integrationsmittel 15 ist als Kennfeld aufgebaut. In jedem Kennfeldpunkt ist ein Integrationswert gespeichert, der in der Vergangenheit gelernt wurde. Der Integrationswert entspricht der Differenz zwischen dem Lambdaistwert-Hinten und dem Lambdaistwert-Vorne für den betreffenden Betriebspunkt. Findet ein Wechsel von einem Betriebspunkt zum anderen statt, gelangen auf das Additionsmittel 20 der neue Vorgabe-Lambdasollwert aus dem Vorgabe-Lambdasollwert-Kennfeld 19 und der zugehörige Integrationswert aus dem zugehörigen Kennfeldpunkt des Additionsmittels 15. Für verschiedene Werte der Adressiergrößen bestehen keine Kennfeldpunkte. Für diese Punkte wird kein Integrationswert ausgegeben, was dem Sperren von Integration durch das Mittel zur Integrationsfreigabe 21 bei der Ausführungsform gemäß Fig. 1 entspricht.

Anhand von Fig. 3 wird nun eine Ausführungsform erläutert, die auch ohne strukturelle Adaption ein sehr schnelles Einstellen auf einen neuen Lambdawert nach einem Betriebspunktwechsel erlaubt. Adaption ist jedoch zusätzlich möglich, die dann leicht in einen globalen und einen strukturellen Teil untergliedert werden kann.

Die Ausführungsform gemäß Fig. 3 unterscheidet sich von der gemäß Fig. 2 dadurch, daß auf das Additionsmittel 20 als Lambdasollwert nicht der Vorgabe-Lambdasollwert aus dem Vorgabe-Lambdasollwert-Kennfeld 19 gegeben wird, sondern ein Vordersonden-Lambdasollwert aus einem Vordersonden-Lambdasollwert-Kennfeld 22. Der Inhalt dieses Vordersonden-Lambdasollwert-Kennfeldes 22 ist identisch mit dem Inhalt eines herkömmlichen Lambdasollwert-Kennfeldes. In einem solchen ist bereits berücksichtigt, daß die vor dem Katalysator angeordnete Lambdasonde mit zunehmendem Kohlenwasserstoffgehalt im Abgas zunehmend falsch mißt. Wird vor einem bestimmten Betriebspunkt, z. B. der Lambdawert 0,98 gewünscht, ist aber bekannt, daß die vordere Lambdasonde bei diesem Lambdawert 0,96 mißt, wird für den betreffenden Betriebspunkt im herkömmlichen Kennfeld und damit auch im Vordersonden-Lambdasollwert-Kennfeld der Wert 0,96 abgelegt. Tatsächlich stellt sich mit diesem Sollwert der Lambdawert 0,98 ein.

Die Vordersonden-Lambdasollwerte und die Vorgabe-Lambdasollwerte werden für alle Betriebspunkte mit Hilfe eines Meßaufbaus aufgenommen. Die Werte werden in den Kennfeldern abgelegt. Stimmt ein in der Praxis verwendeter Motor mit demjenigen Motor, mit Hilfe dessen die Messung erfolgte, genau überein und stimmt dies auch für die verwendeten Lambdasonden, braucht das Integrationsmittel 15 nie zu integrieren, da sich für jeden Betriebspunkt mit Hilfe des ausgelesenen Vordersonden-Lambdasollwertes genau der zugehörige Vorgabe-Lambdasollwert ergibt. Weichen die Eigenschaften des Motors oder Sonden jedoch von den Eigenschaften der Teile ab, die beim Aufnehmen der Kennfelder Verwendung fanden, sei dies durch eine fertigungsbedingte Streuung oder sei es durch Alterung, gleicht das Integrationsmittel 15 die Abweichung aus. Für die wichtigsten Fehler, insbesondere für Abweichungen in den Sondeneigenschaften, ist der ausgleichende Integrationswert für alle Betriebspunkte gleich. Das Integrationsmittel 15 kann demgemäß auf eine sehr langsame Integrationsgeschwindigkeit gestellt werden. Schnell wechselnde Unterschiede von Betriebspunkt zu Betriebspunkt in der Differenz zwischen Lambdaistwert-Vorne und Lambdaistwert-Hinten werden durch die unterschiedlichen Lambdasollwerte aus den beiden Kennfeldern ausgeglichen. Langzeitänderungen oder Streuungsunterschiede werden durch den Ausgangswert des Integrationsmittels 15 behoben. Soll berücksichtigt werden, daß Alterungsänderungen oder Streuungsunterschiede betriebspunktabhängig sein können, kann dies dadurch erfolgen, daß die Werte im Vordersonden-Lambdasollwert-Kennfeld 22 adaptiv verändert werden. Dies ist in Fig. 3 dadurch angedeutet, daß das Ausgangssignal vom Integrator 15 auf das genannte Kennfeld einwirkt. Durch Ändern der Kennfeldwerte findet strukturelle Adaption statt. Ein Teil des Integrationswertes vom Integrationsmittel 15 kann zur globalen Adaption dienen. In bezug auf anwendbare Adaptionsverfahren wird nochmals auf die oben genannte Patentanmeldung verwiesen.

Die bisherigen Ausführungen galten für Mittel 16 zur Lambdaregelung mit Zweipunktverhalten, wie auch für solche mit stetigem Verhalten. Spezifiziert man die Betrachtung auf Mittel zur stetigen Lambdaregelung, ergibt sich noch ein weiterer Vorteil des beschriebenen Verfahrens. Es ist zu beachten, daß die Lambdawert-Spannungs-Kennlinie einer Lambdasonde in allen ihren Bereichen nichtlinear ist. Sie kann jedoch in verschiedenen Bereichen mit recht guter Genauigkeit linearisiert werden, z. B. in einem Bereich von etwa +/- 3 % um den Lambdawert 1. Mit Hilfe der linearisierten Kennlinie kann ein relativ einfaches Regelverfahren ausgeführt werden. Jedoch ergeben sich aufgrund der kleinen Unterschiede zwischen der tatsächlichen Kennlinie und der linearisierten Kennlinie geringe Abweichungen zwischen dem tatsächlichen Lambdawert und dem gemessenen Wert. Es wird dann geringfügig falsch geregelt. Auch diesen Fehler vermag das Integrationsmittel 15,entsprechend wie oben anhand des Kohlenwasserstoffehlers beschrieben, auszuregeln.

Der eben beschriebene Linearisierungsfehler macht sich dann besonders negativ bemerkbar, wenn die Lambdasonde vorübergehend bei einer Temperatur betrieben wird, die relativ weit von derjenigen Temperatur entfernt liegt, für die die tatsächliche Kennlinie bestimmt wurde, von der ausgehend dann die Linearisierung vorgenommen wurde. Die Kennlinie ändert sich nämlich temperaturabhängig. Nun ist es jedoch so, daß die Änderungsgeschwindigkeit der Sondentemperatur niedriger ist als die Integrationsgeschwindigkeit des Integrationsmittels 15. Kommt es daher wegen der Kennlinienverschiebung zu einer Fehlmessung des Lambdaistwertes an der vorderen Lambdasonde 13.v, wird auch dieser Fehler mit Hilfe der hinteren Lambdasonde 13.h und des Integrationsmittels 15 ausgeglichen. Dies ist möglich, weil die Temperatur hinter dem Katalysator 12 deutlich weniger schwankt als vor ihm.

Solange die Integration zugelassen ist, ist es von Vorteil, mit einer Geschwindigkeit zu integrieren, die der Differenz zwischen Lambdaistwert-Hinten und Lambdasollwert proportional ist. Dadurch verändert das Integrationsmittel 15 den Regel-Lambdasollwert für das Mittel 16 zur Lambdaregelung umso schneller, je weiter der Lambdaistwert-Hinten vom Lambdasollwert abweicht. Dadurch ist gewährleistet, daß möglichst schnell der gewünschte Lambdasollwert erreicht wird. Die Integrationsgeschwindigkeit darf jedoch nicht zu hoch werden, da, aufgrund der eingangs genannten Totzeit, ansonsten eine Regelschwingung aufgebaut werden könnte. Es empfiehlt sich also, die Integrationsgeschwindigkeit nach oben hin zu begrenzen. Einfacher ausführbar ist ein Verfahren, bei dem die Integrationsgeschwindigkeit dauernd gleich bleibt, unabhängig vom Wert der genannten Differenz. Diese Integrationsgeschwindigkeit wird möglichst hoch gewählt, jedoch nur so hoch, daß es auch im ungünstigsten Fall nicht zu Regelschwingungen mit unzulässig hoher Amplitude kommt.

Bei allen bisher beschriebenen Ausführungsformen ist davon ausgegangen, daß der Unterschiedswert zwischen dem Lambdaistwert-Hinten und dem Vorgabe-Lambdasollwert dem Differenzwert zwischen diesen beiden Größen entspricht. Es reicht jedoch auch aus, lediglich festzustellen, ob der eine Wert größer ist als der andere oder nicht, und abhängig vom Vergleichsergebnis in der einen oder der anderen Richtung zu integrieren.

## Patentansprüche

1. Verfahren zur Lambdaregelung, bei dem der Lambdawert des einer Brennkraftmaschine zuzuführenden Luft/Kraftstoffgemisches mit Hilfe des von einer vor einem Katalysator angeordneten Lambdasonde gemessenen Lambdaistwertes-Vorne (λIst-v) auf einen Regel-Lambdasollwert (λSoll-R) geregelt wird, und bei dem durch eine zweite Lambdasonde der Lambdaistwert-Hinten (λIst-h) hinter dem Katalysator gemessen wird, bei welchem Verfahren ein Unterschiedswert zwischen dem Lambdaistwert-Hinten und einem Vorgabe-Lambdasollwert (λSoll-V) gebildet wird, mit dem Unterschiedswert ein Integrationswert gebildet wird, und der Regel-Lambdasollwert in Abhängigkeit vom Integrationswert und einem weiteren Vorgabe-Lambdasollwert (λSoll-VS) gebildet wird
dadurch gekennzeichnet, daß
die Vorgabe-Lambdasollwerte betriebskenngrößenabhängig variiert werden, wobei der eine Vorgabe-Lambdasollwert (λSoll-V) gegebenenfalls mit dem weiteren Vorgabe-Lambdasollwert (λSoll-VS) identisch ist.

2. Verfahren nach Anspruch 1, dadurch gekennzeichnet, daß der Regel-Lambdasollwert (λSoll-R) durch Addieren des Integrationswertes zum Vorgabe-Lambdasollwert (λSoll-V) gebildet wird (Fig. 2).

3. Verfahren nach Anspruch 1, dadurch gekennzeichnet, daß der Regel-Lambdasollwert (λSoll-R) durch Addieren des Integrationswertes zu einem Vordersonden-Lambdasollwert (λSoll-VS) gebildet wird (Fig. 3).

4. Verfahren nach einem der Ansprüche 1 bis 3, dadurch gekennzeichnet, daß die Integrationswerte zur Adaption verwendet werden.

5. Vorrichtung zur Lambdaregelung mit
- einem Mittel (16, 1f4v) zur Lambdaregelung auf einen Regel-Lambdasollwert (λSoll-R), welchem Mittel als Istwert der Lambdaistwert-Vorne (λIst-V) zugeführt wird, wie er von einer vor einem Katalysator (12) anzuordnenden Lambdasonde (13.v) gemessen wird,
- einem Mittel (14.h) zum Bilden eines Unterschiedswerts zwischen einem Vorgabe-Lambdasollwert (λSoll-V) und einem Lambdaistwert-Hinten (λIst-h), wie er von einer hinter dem Katalysator anzuordnenden Lambdasonde (13.h) gemessen wird,
- ein Mittel (15) zum Integrieren des Unterschiedswertes und
- ein Mittel (15; 20) zum Bilden des Regel-Lambdasollwertes mit Hilfe des Integrationswertes
gekennzeichnet durch ein Vorgabe-Lambdasollwert-Kennfeld (19).

6. Vorrichtung nach Anspruch 5, gekennzeichnet durch ein Vordersonden-Lambdasollwert-Kennfeld (22) und ein Additionsmittel (20), das aus dem jeweiligen Integrationswert und dem jeweiligen Vordersonden-Lambdasollwert (λSoll-VS) den Regel-Lambdasollwert bildet.

## Claims

1. Method for lambda control, in which the lambda value of the air/fuel mixture to be fed to an internal combustion engine is controlled to a control set lambda value (λ set-R) with the aid of the front actual lambda value (λ act-v) measured by a lambda probe arranged upstream of a catalytic converter, and in which the rear actual lambda value (λ act-h) is measured by a second lambda probe downstream of the catalytic converter, in which method a differential value between the rear actual lambda value and a prespecified set lambda value (λ set-V) is formed, with which differential value an integration value is formed and the control set lambda value is formed as a function of the integration value and a further prespecified set lambda value (λ set-VS), characterised in that the prespecified set lambda values are varied as a function of the operating characteristic variables, one prespecified set lambda value (λ set-V) being, if appropriate, identical with the further prespecified set lambda value (λ set-VS).

2. Method according to Claim 1, characterised in that the control set lambda value (λ set-R) is formed by adding the integration value to the prespecified set lambda value (λ set-V) (Fig. 2).

3. Method according to Claim 1, characterised in that the control set lambda value (λ set-R) is formed by adding the integration value to a front-probe set lambda value (λ set-VS) (Fig. 3).

4. Method according to one of Claims 1 to 3, characterised in that the integration values are used for adaptation.

5. Device for lambda control having
- a means (16, 1f4v) for lambda control to a control set lambda value (λ set-R), which means is fed, as an actual value, to the front actual lambda value (λ act-v) as it is measured by a lambda probe (13.v) to be arranged upstream of a catalytic converter (12),
- a means (14.h) for forming a differential value between a prespecified set lambda value (λ set-V) and a rear actual lambda value (λ act-h) as it is measured by a lambda probe (13.h) to be arranged downstream of the catalytic converter,
- a means (15) for integrating the differential value and
- a means (15, 20) for forming the control set lambda value with the aid of the integration value
characterised by a prespecified set lambda value characteristic diagram (19).

6. Device according to Claim 5, characterised by a front-probe set lambda value characteristic diagram (22) and an addition means (20) which forms the control set lambda value from the respective integration value and the respective front-probe set lambda value (λ set-VS).

## Revendications

1. Procédé de régulation lambda, selon lequel on régule le coefficient lambda d'un mélange air/carburant alimentant un moteur thermique, suivant une valeur de consigne de régulation de lambda (λcons-R) à l'aide d'une valeur réelle amont de lambda (λréel-V) mesurée par une sonde lambda placée en amont d'un catalyseur et d'une valeur réelle aval de lambda (λréel-H) mesurée par une seconde sonde lambda en aval du catalyseur, procédé selon lequel on forme une différence entre la valeur aval et une valeur de consigne prédéterminée (λcons-V) et avec cette différence on forme une valeur d'intégration et on forme la valeur de consigne de régulation lambda en fonction de la valeur d'intégration et d'une autre valeur de consigne prédéterminée de lambda (λcons-VS),
procédé caractérisé en ce qu'on modifie les valeurs de consigne prédéterminées de lambda selon les paramètres de fonctionnement, l'une des valeurs de consigne prédéterminée de lambda (λcons-V) étant le cas échéant identique à une autre valeur de consigne prédéterminée de lambda (λcons-VS).

2. Procédé selon la revendication 1, caractérisé en ce que l'on forme la valeur de consigne de régulation de lambda (λcons-R) par addition de la valeur d'intégration à la valeur de consigne prédéterminée de lambda (λcons-V) (figure 2).

3. Procédé selon la revendication 1, caractérisé en ce qu'on forme la valeur de consigne de régulation de lambda (λcons-R) par addition de la valeur d'intégration à une valeur de consigne de lambda de sonde amont (λcons-VS) (figure 3).

4. Procédé selon l'une des revendications 1 à 3, caractérisé en ce qu'on utilise les valeurs d'intégration pour l'adaptation.

5. Dispositif de régulation lambda comprenant :
- un moyen (16, 1f4v) pour la régulation lambda sur une valeur de consigne de régulation de lambda (λcons-R), ce moyen recevant comme valeur réelle la valeur réelle amont de lambda (λréel-V) mesurée par une sonde lambda (13.v) montée en amont d'un catalyseur (12),
- un moyen (14.h) pour former une différence entre une valeur de consigne prédéterminée de lambda (λcons-V) et une valeur réelle aval de lambda (λréel-H) mesurée par une sonde lambda (13.h) placée en aval du catalyseur,
- un moyen (15) pour intégrer la différence et
- un moyen (15 ; 20) pour former la valeur de consigne de régulation de lambda à l'aide de la valeur d'intégration,
dispositif caractérisé par un champ de caractéristiques de valeurs de consigne, prédéterminées de lambda (19).

6. Dispositif selon la revendication 5, caractérisé par un champ de caractéristiques de valeurs de consigne de la sonde amont du coefficient lambda (22) et un moyen additionnel (20) qui forme la valeur de consigne de lambda de régulation à partir de la valeur d'intégration respective et de la valeur respective de consigne de sonde amont de lambda (λcons-VS).
